# EUROPÄISCHE PATENTSCHRIFT

(11) **EP 1 608 875 B1**
(45) Veröffentlichungstag und Bekanntmachung des Hinweises auf die Patenterteilung: **22.12.2010**
(21) Anmeldenummer: 04717095.6
(22) Anmeldetag: 04.03.2004
(51) Int. Cl.: F04D 29/28, F04D 29/44

(54) **RADIALLÜFTERRAD, LÜFTEREINHEIT UND RADIALLÜFTERANORDNUNG**
RADIAL FAN WHEEL, FAN UNIT, AND RADIAL FAN ARRANGEMENT
ROUE DE SOUFFLANTE RADIALE, UNITE DE SOUFFLANTE, ET DISPOSITIF DE SOUFFLANTE RADIALE

(30) Priorität: 04.03.2003 EP 03004821
(43) Veröffentlichungstag der Anmeldung: 28.12.2005
(73) Patentinhaber: Ziehl-Abegg AG, 74653 Künzelsau (DE)
(72) Erfinder: SADI, Omar, 74523 Schwäbisch Hall-Hessental (DE)
(74) Vertreter: Lippich, Wolfgang
(86) Internationale Anmeldenummer: PCT/EP2004/002215
(87) Internationale Veröffentlichungsnummer: WO 2004/079201

(56) Entgegenhaltungen:
- EP-A- 1 039 142
- DE-A- 4 222 131
- DE-B- 1 145 927
- GB-A- 1 196 488
- US-A- 1 447 915
- US-A- 5 336 050
- US-A- 6 039 539

## Beschreibung

### GEBIET DER ERFINDUNG

Die Erfindung betrifft ein Radiallüfterrad mit rückwärts geneigten Leitschaufeln, eine Lüftereinheit und eine Radiallüfteranordnung.

### HINTERGRUND DER ERFINDUNG

Solche Radiallüfterräder oder Radiallaufräder werden z.B. in der Klima- und Belüftungstechnik eingesetzt.

Auch vorwärts geneigte Laufräder mit 30 - 40 Leitschaufeln, die von innen nach außen in Laufrichtung verlaufen, werden in der Belüftungstechnik mit Durchmessern von 160 bis 400 mm in Verbindung mit strömungsbildenden Spiralgehäusen eingesetzt. Ihr statischer Wirkungsgrad liegt bei etwa 30 bis 35%. Ein solches Laufrad ist aus der JP 06299993 bekannt. Eine Ausführung als Radialventilator mit konvergierendem Austrittsring zeigt die US 1,447,915, bei der die zentrifugal beschleunigte Luft durch die radial nach außen konvergierende Austrittsdüse zusätzlich beschleunigt wird.

Für größere Volumenströme werden überwiegend rückwärts geneigte Laufräder verwendet, bei denen die Leitschaufeln nach außen gegen die Laufrichtung geneigt sind. Die gängigen Durchmesser bewegen sich zwischen 200 und 1500 mm, für Sonderanwendungen sind Durchmesser über 2500 mm bekannt. Der statische Wirkungsgrad solcher Laufräder liegt im Bereich von 70 bis 74%. Sie werden mit und - freilaufend - ohne Spiralgehäuse eingesetzt z.B. in sog. Klimakästen. Dabei tritt die axial von außen durch die Eintrittsöffnung angesaugte Luft radial zwischen den Schaufeln nach außen. Zur Reduzierung unerwünschter Lärmemissionen, die beim Betrieb von Lüfterrädern entstehen, sind entweder schalldämmende (schallabsorbierende) Maßnahmen erforderlich oder konstruktive Maßnahmen am Laufrad selbst, die die austretende Luftströmung lärmmindernd beeinflussen.

US-A-6039539, nach der der Oberbegriff des Anspruchs 1 gebildet wurde, zeigt ein Laufrad, bei dem die Außenränder der Schaufeln einen schrägen, zur Drehachse geneigten Rand aufweisen und die peripheren Endabschnitte der Endplatten gekrümmt sind, um den Schalldruck in einem Frequenzbereich von 50 bis 300 Hz zu senken.

Beim Austritt der Luftströmung aus dem Laufrad entstehen durch die abrupte Erweiterung des Strömungsquerschnitts Effekte, die den Wirkungsgrad bei der Umsetzung der im Strömungsmedium enthaltenen kinetischen Energie in die gewünschte statische Druckerhöhung verschlechtern. Um diesen Wirkungsgrad zu verbessern, werden feststehende Diffusorringe mit einem Leitschaufelgitter, wie sie beispielsweise aus EP-A-1 039 142 bekannt sind, im Anschluß an das Lüfterrad angeordnet. Solche Diffusorringe sind jedoch konstruktiv aufwendig, platzraubend und teuer.

### ZUSAMMENFASSUNG DER ERFINDUNG

Die Erfindung stellt gemäß einem ersten Aspekt ein Radiallüfterrad gemäß Anspruch 1 bereit.

Ein weiterer Aspekt betrifft eine Lüftereinheit mit einer Ansaugplatte mit integrierter Einlaufdüse, die über eine Halterung mittels Trägern mit einer einen Antrieb, tragenden Halterung verbunden ist. Ein Lüfterrad gemäß Anspruch 1 ist auf einer Antriebswelle zwischen Antrieb und der Einlaufdüse angeordnet.

Ein weiterer Aspekt betrfft eine Radiallüfteranordnung, die folgendes aufweist: ein Radiallüfterrad gemäß Anspruch 1, und eine Zone, die radial an den Diffusionsraum und stirnseitig an mindestens einen äußeren Randbereich angrenzt, und keine das Druck- und/oder Geschwindigkeitsprofil eines diese Zone durchströmenden Fluids im wesentlichen beeinflussenden Leitelemente aufweist.

Weitere Merkmale sind in den offenbarten Vorrichtungen und Verfahren enthalten oder gehen für den fachmännischen Leser aus der folgenden detaillierten Beschreibung von Ausführungsformen und den angefügten Zeichnungen hervor.

### BESCHREIBUNG DER ZEICHNUNGEN

Ausführungsformen der Erfindung werden nun beispielhaft und unter Bezugnahme auf die angefügte Zeichnung beschrieben, in der:
- Fig. 1: eine dreidimensionale Ansicht ei- nes Lüfterrades zeigt,
- Fig. 2: einen Axialschnitt des in Fig. 1 gezeigten Lüfterrades entlang der Drehachse darstellt,
- Fig. 3: eine Ansicht des Lüfterrades in Richtung der Drehachse auf die Bo- denscheibe ist,
- Fig. 4: eine Gestaltungsvariante des Rand- bereichs des Lüfterrades angibt,
- Fig. 5: eine alternative Gestaltungsvari- ante des Randbereiches zeigt,
- Fig. 6a und b: eine Anordnung eines freilaufenden Lüfterrads in einem Klimakasten im Axialschnitt und Querschnitt zei- gen, und
- Fig. 7a und b: eine Anordnung eines (nicht frei- laufenden) Lüfterrads in einem Spiralgehäuse im Axialschnitt und Querschnitt zeigen.

### BESCHREIBUNG DER BEVORZUGTEN AUSFÜHRUNGSFORMEN

Fig. 1 zeigt eine dreidimensionale Ansicht eines Lüfterrads. Vor einer detaillierten Beschreibung der Fig. 1 folgen zunächst verschiedene Erläuterungen zu den Ausführungsformen.

Bei den gezeigten Lüfterrädern ist zwischen äußeren Randbereichen der Deck- und Bodenscheibe, die über den Schaufelaustrittsdurchmesser hinausstehen, ein ringförmiger Diffusionsraum gebildet, in dem die austretende Fluidströmung beruhigt wird und kinetischen Energie verlustarm in statischen Druck umgewandelt wird. Das Querschnittsprofil dieses "Diffusionsrings" kann dabei konstruktiv und fertigungstechnisch in besonders einfacher Weise rechteckig ausgebildet sein, indem die Außendurchmesser der Deck- und Bodenscheiben entsprechend gegenüber dem Schaufelaustrittsdurchmesser erhöht sind. Es kann alternativ trapezförmig nach außen aufgeweitet sein, wobei durch die zusätzliche Querschnittserweiterung der Diffusionseffekt verstärkt wird und damit der Wirkungsgrad erhöht werden kann, und der Durchmesser des Rads verringert.

Bei einigen Ausführungsformen übertrifft der Außendurchmesser (DN) des Diffusionsraumes (z.B. 16 in Fig. 2, 4, 5) den Schaufelaustrittsdurchmesser (DAs) um 8% bis 20%, vorzugsweise 10 bis 15% und noch bevorzugter um 12% übertrifft. Dies sind die Durchmesserbereiche, in denen der genannte Effekt am stärksten auftritt.

Bei einigen der Ausführungsformen bilden der äußere Randbereich (z.B. 7 in Fig. 4 und 5) und eine zur Drehachse normalen Ebene einen Winkel α, der kleiner als 35°, und beispielsweise kleiner 25° ist. Zum Beispiel beträgt der Winkel α 12°. Dies sind Öffnungswinkel, bei denen die gewünschte Luftführung besonders effektiv eintritt und eine besonders effektive Diffusionswirkung erreicht wird.

Bei Ausführungsformen mit besonders wirksamer Gestaltung des Lüfterrads im Bereich des Lufteintritts ist die Eintrittsöffnung der Deckscheibe nach innen trompetenförmig aufgeweitet. Bei einigen dieser Ausführungsformen weisen die Innenkanten der Leitschaufeln im Anschlußbereich an die Deckscheibe eine konvexe Krümmung aufweisen.

Bei manchen Ausführungsformen ist die Bodenscheibe (z.B. 1 in den Figuren 1 - 6) mit einer Nabenanordnung (z.B. 9) versehen.

Bei einigen der Ausführungsformen liegt die Anzahl der Schaufeln des Lüfterrads im Bereich von sechs bis zehn Schaufeln.

Der Schaufeleintrittswinkel liegt beispielsweise im Bereich von 19° bis 25°, der Schaufelaustrittswinkel liegt beispielsweise im Bereich von 28° bis 34° (die angegeben Werte sind jeweils eingeschlossen).

Die Ausführungsformen zeigen auch Lüftereinheiten mit einer Ansaugplatte (z.B. 7) mit integrierter Einlaufdüse (z.B. 18), die über eine Halterung (z.B. 19) mittels Trägern (z.B. 20) mit einer einen Antrieb (z.B. 22) tragenden Halterung (z.B. 21) verbunden ist, wobei ein Lüfterrad nach einer der Ausführungsformen auf einer Antriebswelle (z.B. 23), zwischen Antrieb und der Einlaufdüse angeordnet ist.

Manche Ausführungsformen betreffen Radiallüfteranordnungen, bei denen das Laufrad weitgehend frei von zusätzlichen strömungsleitenden Elementen eingesetzt ist und insbesondere der Luftaustrittsbereich von solchen Elementen freigehalten ist. Eine solche Radiallüfteranordnung weist ein Radiallüfterrad und eine Zone auf die radial an den Diffusionsraum und stirnseitig an mindestens einen äußeren Randbereich angrenzt, und keine das Druck- und/oder Geschwindigkeitsprofil eines diese Zone durchströmenden Fluids im wesentlichen beeinflussenden Leitelemente aufweist.

Bei manchen Ausführungsformen werden die genannten Lüfterräder als freilaufende Lüfterräder, z.B. in im wesentlichgen würfelförmigen Klimakästen verwendet. Bei anderen Ausführungsformen erfolgt die Verwendung der Lüfterräder in Spiralgehäusen-

Nun zurückkehrend zu Fig. 1, ist das gezeigte Lüfterrad aus einer flachen Bodenscheibe 1, einem aus mehreren Leitschaufeln 2 bestehenden Schaufelkranz und einer Deckscheibe 3 gebildet. Boden- und Deckscheibe 1, 3 sind konzentrisch in einem Abstand B zueinander bezüglich der Drehachse 4 angeordnet und sind über den Schaufelkranz miteinander verbunden. Die Deckscheibe 3 weist eine Eintrittsöffnung 5 mit dem Durchmesser DE auf, durch die im Betrieb ein Strömungsmedium angesaugt wird.

Dabei verläuft die Deckscheibe 3 von einem die Eintrittsöffnung 5 begrenzenden stirnseitigen Rand 6 ausgehend trompetenförmig nach innen aufgeweitet und radial in einen äußeren Randbereich 7. Die Bodenscheibe 1 ist als Kreisscheibe ausgebildet und trägt eine zentral angeordnete Nabenanordnung 9 mit einer Öffnung 10, die mit einer Antriebseinheit verbunden werden kann, um das Lüfterrad anzutreiben (Fig. 6). In einer nicht-dargestellten Ausführung können Bodenscheibe und Antriebsflansch auch einstückig ausgebildet sein.

Boden- und Deckscheibe sind radial durch ihre Außenkanten 8 begrenzt und sind über den Schaufelkranz in einem Abstand B miteinander verbunden (Antrieb mit Außenläufermotor).

Der Schaufelkranz weist bei der beispielhaft dargestellten Ausführungsform sieben Leitschaufeln 2 auf, die gleichmäßig sternförmig bezüglich der Drehachse 4 angeordnet sind. Dabei definieren die zur Drehachse 4 weisenden Innenkanten 11 einen Durchmesser DSi und die Außenkanten 12 einen Schaufelaußendurchmesser DSa. Das eigentliche Leitschaufelblatt verläuft von der Innenkante 11 ausgehend radial und gegen die Laufrichtung R geneigt nach außen, wo es an der Leitschaufelaußenkante 12 endet (Fig. 3). Zusätzlich sind die in Achsrichtung verlaufenden Leitschaufeln bezüglich der Drehachse 4 gekrümmt, wobei die konvexen Seiten nach außen weisen. Ein solches Lüfterrad wird auch als rückwärts gekrümmtes Laufrad bezeichnet, es ist in alternativen (nicht dargestellter) Ausführungen mit z.B. 6 - 14 Schaufeln versehen, dabei können die Leitschaufeln 2 auch eben gestaltet sein. Ihre Seitenränder sind in geeigneter Weise mit der Boden- bzw. der Deckscheibe 1, 3 verbunden, wobei die Konturen der Seitenränder in ihrem Anschlußbereich jeweils der Wölbung der Boden- 1 bzw. der Deckscheibe 3 folgen. Außen- und Innenkante 12, 11, verlaufen im wesentlichen parallel zur Drehachse 4, wobei im dargestellten Ausführungsbeispiel die Innenkante 11 im Anschlußbereich an die Deckscheibe aus fertigungs- und strömungstechnischen Gründen gekrümmt verläuft.

Als Schaufeleintrittswinkel β₁ (Fig. 3) ist hier der Winkel der Tangente am inneren Fußpunkt der Schaufel zur durch diesen Fußpunkt laufenden Kreisumfangstangente gemeint, als Schaufelaustrittswinkel γ entsprechend der Winkel der Tangente am äußeren Fußpunkt der Schaufel zur durch diesen Fußpunkt laufenden Kreisumfangstangente. Bei Schaufeln mit geeigneter logarithmischer Krümmung sind Eintritts- und Austrittswinkel gleich; bei den in den Figuren gezeigten Ausführungsformen sind die Schaufeln weniger stark gekrümmt sind, so daß der Schaufeleintrittswinkel β₁ kleiner als der Schaufelaustrittswinkel β₂ ist. Boden- und Deckscheibe 1, 3 weisen einen Außendurchmesser DN auf, der über dem Schaufelaußendurchmesser DSa liegt, so daß auch zwischen der Außenkante 8 der Bodenscheibe 1 und dem Leitschaufelaußendurchmesser DSa ein äußerer Randbereich 14 definiert ist. Der Abstand zwischen Deck- und Bodenscheibe 3, 1 oder die Schaufelbreite B beträgt maximal: $5 ⁢ \left(DN-DSa\right) / 2$

Im Betrieb wird das Lüfterrad in die Antriebsrichtung R (Fig. 3) bewegt, und die Leitschaufeln fördern das im Innern des Lüfterrades befindliche Strömungsfluid nach auβen, wo es am Schaufelradaußendurchmesser DSa im wesentlichen radial austritt. Durch den verursachten Unterdruck im Laufradinnern wird Fluid von außen durch die Eintrittsöffnung 5 angesaugt. Die Strömungsrichtung verläuft also koaxial durch die Eintrittsöffnung 5 in das Innere des Laufrades und wird radial nach außen geführt, wobei sich der Strömungsquerschnitt dabei ständig erweitert. Dabei verläßt die Strömung zunächst am Durchmesser DSa die Schaufelzwischenräume 15 in einen Diffusionsraum 16, der ringförmig zwischen den Außenkanten 12 der Leitschaufeln 2, den äußeren Randbereichen 7, 14 der Deck- bzw. der Bodenscheibe 3, 1, und dem Außendurchmesser DN der entsprechenden Außenkanten 8 definiert ist. Die Gestaltung dieses Bereiches beeinflußt den Wirkungsgrad und die Geräuschentwicklung des Lüfterrades. Dadurch, daß die Radialströmung nach ihrem Austritt aus den Schaufelzwischenräumen 15 axial beiderseits durch die äußeren Randbereiche 7, 14 gehalten wird, bevor sie das Lüfterrad verläßt, wird der sog. Carnot-Diffusoreffekt vermieden, der bei unmittelbarer Freigabe der Strömung in Axialrichtung auftreten würde. Durch die erfindungsgemäße Führung der Strömung findet eine kontrollierte Diffusion in dem Diffusionsraum statt, d.h., die dem Fluid in den Schaufelzwischenräumen 15 zugeführte kinetische Energie wird mit geringen Verlusten in ein Druckpotential umgewandelt. Das heißt, strömungsmechanisch ausgedrückt: Der kinetische Druck wird in statischen Druck umgewandelt. Durch Vermeiden der Carnot-Diffusion steigt der Wirkungsgrad, und die Verringerung von Turbulenzen an den Austrittskanten 8 und 12 senkt die Geräuschemission.

Die Ausgestaltungen nach Fig. 4 und 5 definieren einen Diffusionsraum 16, dessen Querschnitt im Gegensatz zur in Fig. 2 dargestellten Rechteckform trapezförmig nach außen aufgeweitet ist. Nach Fig. 4 ist der äußere Randbereich 7 der Deckscheibe 3 nach außen um einen Winkel α geöffnet, der in einem Bereich zwischen 0 und 35° liegt. Diese zusätzliche Aufweitung verstärkt den Diffusionseffekt und erlaubt es, die äußeren Randbereiche 7, 14 schmaler zu gestalten, so daß der Außendurchmesser DN beispielsweise nur 20% oder weniger über dem Schaufelaußendurchmesser DSa liegen muß, er sollte jedoch mindestens 8% darüber liegen.

Fig. 5 zeigt eine entsprechende Aufweitung beider äußerer Randbereiche 7, 14 der Boden- und Deckscheibe 1, 3. Die Randaufweitung kann auch nur an der Bodenscheibe 1 ausgeführt werden (nicht dargestellt).

Fig. 6 zeigt eine Kompletteinheit im Axialschnitt (Fig. 6a) und Querschnitt (Fig. 6b), die neben dem oben beschriebenen Lüfterrad zusätzlich eine Ansaugplatte 17 mit integrierter Einlaufdüse 18 aufweist, die über Halterungen 19 und Träger 20 mit einer Motorhaltung 21 verbunden ist, die wiederum einen Motor 22 trägt, dessen Antriebswelle 23 mit der Nabenanordnung 9 des Lüfterrades gekoppelt ist. Diese Kompletteinheit mit freilaufenden Lüfterrad ist in einen im wesentlichen würfelförmigen Klimakasten 24 eingesetzt. In diesem wird durch die Lüftereinheit im Innern ein Druck aufgebaut wird, der in einem oder mehreren abgehenden Kanälen Volumenströme erzeugt. Da solche Klimakästen in der Regel nicht strömungsdynamisch gestaltet sind, ist die angegebene Diffusionswirkung hier besonders effektiv, da auf zusätzliche strömungsleitende oder schalldämmende Maßnahmen weitgehend verzichtet werden kann. Insbesondere fehlen radial an den Diffusionsraum 16 angrenzende Leitelemente, wie feststehend Diffusionsringe. Zusätzlich ist dabei auch die nach außen weisende Stirnseite eines oder beider äußeren Randbereiche 7, 14 frei von Leitelementen. Das Lüfterrad 1 ist im Klimakasten 24 nicht von einem Spiralgehäuse umgeben; die Wände des Klimakastens sind in Radialrichtung relativ weit vom Außenrand des Lüfterrads, also des Diffusionsraums, entfernt (typischerweise mehr als 15% des Lüfterrad-Radius, also des halben Außendurchmessers des Diffusionsraums (DN)), und das Lüfterrad ist am Außendurchmesser des Diffusionsraums (DN) in einer oder beiden Axialrichtungen ohne ein den Diffusionsraum abschließendes Gehäuse (d.h. die Wandungen des Klimakastens sind in Axialrichtung weiter als die Breite des Rades am Austritt vom Rad entfernt).

Bei einem Lüfterrad mit folgenden Abmessungen wurde in einer freilaufenden Anordnung eine Wirkungsgradsteigerung von 5 %-Punkten erzielt:

| | |
|---|---|
| Außendurchmesser DN: | 457 mm |
| Schaufelaußendurchmesser DSa: | 406,4 mm |
| Schaufelinnendurchmesser DSi: | 252,4 mm |
| Schaufelbreite am Austritt B: | 110,5 mm |
| Eintrittsöffnungsdurchmesser DE: | 257,4 mm |
| Schaufeleintrittswinkel β₁: | 22° |
| Schaufelaustrittswinkel β₂: | 31°. |

Die Abmessungen für weitere Ausführungsbeispiele von Lüfterrädern liegen in folgendem Bereich:

| | |
|---|---|
| Außendurchmesser DN: | 200 - 1800 mm |
| Schaufelaußendurchmesser DSa: | 160 - 1400 mm |
| Schaufelinnendurchmesser DSi: | 100 - 650 mm |
| Schaufelbreite am Austritt B: | 40 - 280 mm |
| Eintrittsöffnungsdurchmesser DE: | 98 - 660 mm |
| Schaufeleintrittswinkel β₁: | 19° - 25° |
| Schaufelaustrittswinkel β₂: | 28° - 34°. |

Wie Fig. 7a (Axialschnitt) und 7b (Querschnitt) zeigen, kann das beschriebene Lüfterrad 1 jedoch auch in Verbindung mit einem Spiralgehäuse 25 eingesetzt werden, da auch hier die Wirkungsgradsteigerung nutzbar ist. Das Spiralgehäuse 25 weist eine Zunge 26 auf; diese wird durch denjenigen Teil des Spiralgehäuses gebildet, bei dem der Radialabstand zum Lüfterrad minimal ist (er beträgt z.B. weniger als 15% des Lüfterrad-Radius). Ausgehend von der Zunge 26 vergrößert sich dieser Abstand (z.B. linear oder logarithmisch) bis zu einer Austrittsöffnung 27. In Axialrichtung kann das Spiralgehäuse z.B. direkt an die den Diffusor bildenden Wände des Rades anschließen, oder z.B. in einem Abstand x von diesen angeordnet sein, der z.B., wie in Fig. 7a gezeigt, kleiner als die Breite des Rades am Austritt (d.h. am Diffusor) ist.

## Patentansprüche

1. Radiallüfterrad mit
einer eine Eintrittsöffnung (5) aufweisenden Deckscheibe (3) und einer Bodenscheibe (1), die über einen Schaufelkranz miteinander verbunden sind, der von innen nach außen gegen die Laufrichtung geneigt verlaufende und in Achsrichtung ausgerichtete Leitschaufeln (2) aufweist,
wobei an Deck- und Bodenscheibe (3, 1) über den Schaufelaustrittsdurchmesser (DSa) hinausstehende äußere Randbereiche (7, 14) ausgebildet sind, die einen ringförmigen Diffusionsraum (16) mit einem Außendurchmesser (DN) definieren, der den Schaufelaustrittsdurchmesser (DSa) um bis zu 25% übertrifft, wobei das Radiallüfterrad außerhalb des Schaufelaustrittsdurchmessers (DSa) keine Schaufeln aufweist,
**dadurch gekennzeichnet, dass**
die Leitschaufeln (2) parallel zur Drehachse (4) verlaufende Außenkanten (12) haben, die den Schaufelaustrittsdurchmesser (DSa) definieren, und
die hinausstehenden äußeren Randbereiche (7, 14) im Querschnitt geradlinig verlaufen und somit das Querschnittsprofil des Diffusionsraums (16) rechteckig, oder trapezförmig nach außen aufgeweitet, ausgebildet ist.

2. Radiallüfterrad nach Anspruch 1, bei welchem der Schaufeleintrittswinkel (β₁) der Leitschaufeln (2) 19° - 25° und deren Schaufelaustrittswinkel (β₂) 28° - 34° beträgt.

3. Radiallüfterrad nach Anspruch 1, bei welchem der Außendurchmesser (DN) des Diffusionsraumes (16) den Schaufelaustrittsdurchmesser (DSa) um 8% bis 20% übertrifft.

4. Radiallüfterrad nach Anspruch 1, bei welchem der äußere Randbereich (7, 14) und eine zur Drehachse normale Ebene einen Winkel α bilden, der kleiner als 35° ist.

5. Radiallüfterrad nach Anspruch 4, bei welchem der Winkel α 12° beträgt.

6. Radiallüfterrad nach Anspruch 5, bei welchem die Eintrittsöffnung (5) der Deckscheibe nach innen trompetenförmig aufgeweitet ist.

7. Radiallüfterrad nach Anspruch 6, bei welchem die Innenkanten (10) der Leitschaufeln (2) im Anschlußbereich an die Deckscheibe (3) eine konvexe Krümmung aufweisen.

8. Radiallüfterrad nach Anspruch 7, bei welchem die Bodenscheibe (1) mit einer Nabenanordnung (9) versehen ist.

9. Lüftereinheit mit einer Ansaugplatte (7) mit integrierter Einlaufdüse (18), die über eine Halterung (19) mittels Trägern (20) mit einer einen Antrieb (22) tragenden Halterung (21) verbunden ist, wobei ein Lüfterrad nach Anspruch 1 auf einer Antriebswelle (23), zwischen Antrieb (22) und der Einlaufdüse (18) angeordnet ist.

10. Radiallüfteranordnung, die folgendes aufweist:
ein Radiallüfterrad nach Anspruch 1,
und eine Zone, die radial an den Diffusionsraum (16) und stirnseitig an mindestens einen äußeren Randbereich (7, 14) angrenzt, und keine das Druck- und/oder Geschwindigkeitsprofil eines diese Zone durchströmenden Fluids im wesentlichen beeinflussenden Leitelemente aufweist.

## Claims

1. A radial fan wheel with a cover disc (3), having an entrance opening (5), and a base disc (1), which are connected to each other by way of a vane ring which has guide vanes (2) extending at an inclination towards the outside from the inside in a direction opposed to the running direction and orientated in the axial direction, wherein the cover disc (3) and the base disc (1) have formed thereon outer edge areas (7, 14) which project beyond the vane exit diameter (DSa) and which define an annular diffusion space (16) with an external diameter (DN) which exceeds the vane exit diameter (DSa) by up to 25 %, wherein the radial fan wheel has no vanes outside the vane exit diameter (DSa), **characterized in that** the guide vanes (2) have outer edges (12) which extend parallel to the axis (4) of rotation and which define the vane exit diameter (DSa), and the projecting outer edge areas (7, 14) extend in a straight line in cross-section and in this way the cross-sectional profile of the diffusion space (16) is made rectangular or widened outwards in a trapezoidal manner.

2. A radial fan wheel according to claim 1, in which the entrance angle (β₁) of the guide vanes (2) amounts to from 19° to 25° and the exit angle (β₂) thereof amounts to from 28° to 34°.

3. A radial fan wheel according to claim 1, in which the external diameter (DN) of the diffusion space (16) exceeds the vane exit diameter (DSa) by from 8° to 20°.

4. A radial fan wheel according to claim 1, in which the outer edge areas (7, 14) and a plane at a right angle to the axis of rotation form an angle α which is smaller than 35°.

5. A radial fan wheel according to claim 4, in which the angle α amounts to 12°.

6. A radial fan wheel according to claim 5, in which the entrance opening (5) of the cover disc is widened towards the inside in the shape of a trumpet.

7. A radial fan wheel according to claim 6, in which the inner edges (10) of the guide vanes (2) have a convex curvature in the area adjoining the cover disc (3).

8. A radial fan wheel according to claim 7, in which the base disc (1) is provided with a hub arrangement (9).

9. A fan unit with a suction plate (7) with an integrated intake nozzle (18) which is connected by means of supports (20) by way of a holding means (19) to a holding means (21) supporting a drive (22), wherein a fan wheel according to claim 1 is arranged on a drive shaft (23) between the drive (22) and the intake nozzle (18).

10. A radial fan arrangement which has the following: a radial fan wheel according to claim 1, and a zone which abuts radially against the diffusion space (16) and at the front against an outer edge area (7, 14), and has no guiding elements substantially influencing the pressure and/or speed profile of a fluid flowing through this zone.

## Revendications

1. Roue de ventilateur radial, comportant un disque de recouvrement (3), muni d'une ouverture d'admission (5), et un disque de fond (1), lesquels sont reliés l'un à l'autre par une couronne d'aubes qui comporte des aubes directrices (2), qui sont inclinées de l'intérieur vers l'extérieur dans le sens opposé au sens de marche et qui sont orientées dans la direction axiale,
sachant que sur le disque de recouvrement (3) et le disque de fond (1) sont réalisées des zones de bordure (7, 14) extérieures, qui s'avancent en saillie au-delà du diamètre utile des aubes (DSa) et qui définissent un espace de diffusion (16) annulaire avec un diamètre extérieur (DN), qui est jusqu'à 25 % plus grand que le diamètre utile des aubes (DSa), la roue de ventilateur radial ne comportant pas d'aubes en dehors du diamètre utile des aubes (DSa),
**caractérisée en ce que**
les aubes directrices (2) ont des arêtes extérieures (12), qui sont parallèles à l'axe de rotation (4) et qui définissent le diamètre utile des aubes (DSa), et
les zones de bordure (7, 14) extérieures saillantes ont une section droite et ainsi le profil de la section de l'espace de diffusion (16) est rectangulaire, ou élargi vers l'extérieur en forme de trapèze.

2. Roue de ventilateur radial selon la revendication 1, dans laquelle l'angle d'entrée (ß₁) des aubes directrices (2) est de l'ordre de 19° à 25° et leur angle de sortie (ß₂) est de l'ordre de 28° à 34°.

3. Roue de ventilateur radial selon la revendication 1, dans laquelle le diamètre extérieur (DN) de l'espace de diffusion (16) est de 8 % à 20 % plus grand que le diamètre utile des aubes (DSa).

4. Roue de ventilateur radial selon la revendication 1, dans laquelle la zone de bordure (7, 14) extérieure et un plan perpendiculaire à l'axe de rotation forment un angle α qui est inférieur à 35°.

5. Roue de ventilateur radial selon la revendication 4, dans laquelle l'angle α mesure 12°.

6. Roue de ventilateur radial selon la revendication 5, dans laquelle l'ouverture d'admission (5) du disque de recouvrement est élargie vers l'intérieur en forme de trompette.

7. Roue de ventilateur radial selon la revendication 6, dans laquelle les arêtes intérieures (10) des aubes directrices (2) comportent une courbure convexe dans la zone adjacente au disque de recouvrement (3).

8. Roue de ventilateur radial selon la revendication 7, dans laquelle le disque de fond (1) est muni d'un système de moyeu (9).

9. Unité de ventilation, comportant une plaque d'aspiration (7) avec une buse d'admission (18) intégrée, laquelle est reliée par l'intermédiaire d'un support (19), au moyen de consoles (20), à un support (21) portant un système d'entraînement (22), une roue de ventilateur selon la revendication 1 étant montée sur un arbre d'entraînement (23) entre le système d'entraînement (22) et la buse d'admission (18).

10. Ensemble de ventilateur radial qui comporte les éléments suivantes :
✔ une roue de ventilateur radial selon la revendication 1,
✔ et une zone, qui est radialement adjacente à l'espace de diffusion (16) et, du côté frontal, à une zone de bordure (7, 14) extérieure, et ne comporte pas d'éléments de direction influençant sensiblement le profil de pression et/ou le profil de vitesse d'un fluide circulant à travers ladite zone.
